# EUROPÄISCHE PATENTSCHRIFT

(11) **EP 1 719 876 B1**
(45) Veröffentlichungstag und Bekanntmachung des Hinweises auf die Patenterteilung: **17.10.2007**
(21) Anmeldenummer: 05012960.0
(22) Anmeldetag: 16.06.2005
(51) Int. Cl.: E21D 23/00, E21D 23/03, E21D 23/04, E21D 23/08

(54) **Ausbaugestell für eine untertägige Strecke**
Stope support for underground gallery.
Chevalet de soutènement pour une gallerie souterraine.

(30) Priorität: 03.05.2005 DE 202005007257 U
(43) Veröffentlichungstag der Anmeldung: 08.11.2006
(73) Patentinhaber: Maschinenfabrik Glückauf GmbH & Co. KG, 45881 Gelsenkirchen (DE)
(72) Erfinder: Pieczyk, Gregor, 46569 Hünxe (DE)
(74) Vertreter: Ksoll, Peter

(56) Entgegenhaltungen:
- DE-A1- 3 709 437
- DE-B- 1 240 020
- DE-C1- 3 801 008
- DE-U1- 20 012 245

## Beschreibung

Die Erfindung betrifft ein Ausbaugestell für eine untertägige Strecke gemäß den Merkmalen im Oberbegriff des Anspruchs 1.

Zur örtlichen Lagefixierung eines Bestandteil eines Strebförderers bildenden Antriebskopfs mit Maschinenrahmen in einer untertägigen Strecke und zur abbaubedingten Nachführung des Antriebskopfs in Längsrichtung der Strecke werden zwischen der Streckensohle und der Streckenfirste verspannbare Ausbaugestelle eingesetzt. Derartige Ausbaugestelle können auch in Doppel- oder in Dreifachanordnung nebeneinander vorgesehen werden. Jedes Ausbaugestell umfasst mindestens eine Kufe, eine durchweg mehrgliedrige Kappe sowie zwischen die Kufe und die Kappe eingegliederte hydraulisch beaufschlagbare Stempel. Außerdem können zwischen der Kufe und der Kappe, insbesondere im rückwärtigen Bereich des Ausbaugestells Führungslenker als Bestandteil einer Lemniskatenlenkeranordnung vorgesehen sein. Eine solche Lemniskatenlenkeranordnung umfasst dann häufig einen Bruchschild, um ein Eindringen von Haufwerk in den inneren Bereich des Ausbaugestells zu verhindern. Ferner gewährleistet sie bei Relativverlagerungen der Kappe zur Kufe eine im Wesentlichen geradlinige vertikale Bewegung der Kappe.

Eine vertikal schwenkbare Vorbaukappe kragt über den vorderen Teil der Kufe vor, um die Streckenfirste oberhalb des Maschinenrahmens stempelfrei zu unterfangen.

Die Kufe des Ausbaugestells ist in Längsrichtung von einem an der Kufe zwangsgeführten Rückgestänge durchsetzt, das einerseits über einen hydraulisch beaufschlagbaren Rückzylinder mit der Kufe und andererseits über eine Anschlageinheit zumindest mittelbar mit dem von der Kappe übergriffenen Maschinenrahmen verbunden ist. Zum Anheben der Kufe beim Rücken des Ausbaugestells kann ein vertikal ausgerichteter, hydraulisch beaufschlagbarer Hubzylinder vorgesehen sein.

Das vorbeschriebene Ausbaugestell zählt im Umfang der DE 200 12 245 U1 zum Stand der Technik. Es hat sich in der Praxis prinzipiell bewährt. Bei diesem Einsatz haben sich jedoch Schwierigkeiten ergeben, wenn der Querschnitt der Strecke weitgehend rechteckig gestaltet ist und die Streckenfirste, im Gegensatz zur annähernd horizontal ausgerichteten Streckensohle, quer zur Streckenlängsrichtung dachartig schräg verläuft. Aufgrund ihrer Breite kommt die Kappe dann nicht vollständig an der Streckenfirste zur Anlage. Vielmehr tritt im Bereich einer Längskante der Kappe aufgrund der linienförmigen Belastung durch das Gebirge eine sehr hohe Flächenpressung auf, während die anderen Bereiche der Kappe einer deutlich geringeren Druckbelastung ausgesetzt sind. Die Folge ist, dass das gesamte Ausbaugestell auf Torsion beansprucht wird. Da die Kappe in der Regel durch zwei nebeneinander angeordnete Stempel unterfangen ist, können sich zumindest Teile des Ausbaugestells um die Längskante der Kappe drehen, die mit der Streckenfirste in Kontakt steht. Hierdurch kommt es zu einem Tordieren des gesamten Systems des Ausbaugestells, welches nicht nur auf die einzelnen Komponenten des Ausbaugestells nachteilige Auswirkungen hat. Auch die Streckenfirste kann ausgeklüftet werden.

Die DE 3801008 offenbart Ausbaugestelle mit, durch Führungselemente, verbundene, vordere und hintere Kappen.

Der Erfindung liegt - ausgehend vom Stand der Technik - die Aufgabe zugrunde, ein Ausbaugestell für eine untertägige Strecke zu schaffen, das auch bei einem geneigten Verlauf der Streckenfirste relativ zur Streckensohle keinen schädlichen Einflüssen, insbesondere auf Torsion, ausgesetzt ist und bei welchem die Streckenfirste schonend unterfangen wird.

Die Lösung dieser Aufgabe besteht nach der Erfindung in den Merkmalen des Anspruchs 1.

Demgemäß wird nunmehr die Kappe entlang ihrer Längsrichtung geteilt, so dass zwei voneinander unabhängige Teilkappen entstehen. Jede Teilkappe ist durch mindestens einen auf der ungeteilten Kufe gelagerten Stempel frei beweglich unterfangen. Folglich kann jede Teilkappe unbeeinflusst von der benachbarten Teilkappe gegen die in Querrichtung geneigte Streckenfirste gepresst werden. Im Hinblick darauf, dass die Teilkappen mit den einander zugewandten Seitenflächen sich kontaktieren, entsteht aufgrund der unterschiedlichen Höhenlage der beiden Teilkappen zwischen der Oberseite der unteren Teilkappe, der benachbarten Seitenfläche der höher liegenden Teilkappe und der Streckenfirste ein im Querschnitt dreieckförmiger Zwickel, in welchem sich feinkörniges Haufwerk ansammeln kann. Dieses Haufwerk wird auch bei einer Verlagerung des Ausbaugestells in Längsrichtung der Strecke mitgeschleppt und füllt stets den Zwickel aus. Auf diese Weise kommt es zu dem positiven Effekt einer indirekten größeren Anlage der Teilkappen an der Streckenfirste mit einer Verteilung der Flächenpressung. Dadurch wird eine deutliche Verminderung der Torsionsbeanspruchungen und eine wesentlich geringere Aufklüftung der Streckenfirste erzielt.

Besonders vorteilhaft erweist es sich, wenn das Ausbaugestell mit zumindest einem weiteren erfindungsgemäßen Ausbaugestell zu einem Streckenausbaugespann zusammengefasst ist. Hierbei können alle Bewegungen der verschiedenen Teile der Ausbaugestelle steuerungstechnisch verknüpft sein.

Aufgrund der Merkmale des Anspruchs 2 werden die über die Stempel in die Teilkappen eingeleiteten Stützkräfte in Richtung der einander abgewandten Seitenflächen der Teilkappen verlagert. Die Teilkappen werden somit asymmetrisch unterfangen.

Eine bevorzugte Ausführungsform der Erfindung besteht in den Merkmalen des Anspruchs 3. Danach ist jede Teilkappe durch zwei hintereinander liegende Stempel und eine Lemniskatenlenkeranordnung mit der Kufe verbunden. Denkbar sind aber auch andere, in der Praxis gebräuchliche Stempelanordnungen. Die Lemniskatenlenkeranordnung ist vorteilhaft mit einem Bruchschild versehen, um das Eindringen von Haufwerk in das Ausbaugestell zu verhindern.

Ein ordnungsgemäßes Verlagern des Ausbaugestells in Längsrichtung der Strecke kann mit den Merkmalen des Anspruchs 4 gewährleistet werden. Hierbei ist der Rückzylinder mit seiner Kolbenstange an das rückwärtige Ende des Rückgestänges und mit seinem Zylindergehäuse an eine das Rückgestänge im vorderen Teil der Kufe überbrückende Traverse gelenkig angeschlagen. Bei Beaufschlagung des Zylinderraumes des Rückzylinders wird das zumindest teilweise hinsichtlich der Stempel entlastete Ausbaugestell unter Abstützung am Maschinenrahmen des Strebförderers nachgezogen, wohingegen bei einer Beaufschlagung des Kolbenstangenraums bei zwischen Streckenfirste und Streckensohle verspanntem Ausbaugestell der Maschinenrahmen um den jeweils durch die Gewinnung vorgegebenen Betrag vorverlagert wird. Das Rückgestänge liegt mitsamt dem Rückzylinder geschützt in einem Längskanal der Kufe.

Damit das Rücken des Ausbaugestells unter Abstützung am Maschinenrahmen erleichtert wird, sehen die Merkmale des Anspruchs 5 vor, dass ein vertikal ausgerichteter, hydraulisch beaufschlagbarer Hubzylinder vorgesehen ist. Der Hubzylinder ist über sein Zylindergehäuse mit dem vorderen Ende des Rückgestänges und über seine Kolbenstange mit der Traverse verbunden. Wird folglich der Kolbenraum des Hubzylinders beaufschlagt, fährt die Kolbenstange aus und hebt über die Traverse das vordere Ende der Kufe an. Parallel hierzu sind die Stempel zwischen der Kufe und den Teilkappen entsprechend entlastet worden.

Zwecks Einstellung der Relativlage der Kufe zur mit dem Antriebskopf bzw. dem Maschinenrahmen mindestens mittelbar verbundenen Anschlageinheit ist entsprechend den Merkmalen des Anspruchs 6 vorgesehen, dass der Koppelbereich des Rückgestänges mit der Anschlageinheit durch einen sich quer zum Längsverlauf der Kufe erstreckenden horizontalen, hydraulisch beaufschlagbaren Verlagerungszylinder entlang der Anschlageinheit verschiebbar ist.

Zur weiteren erleichterten Anpassung an die jeweiligen örtlichen Gegebenheiten ist gemäß Anspruch 7 die Anschlageinheit an einer Bodenplatte des Maschinenrahmens umsteckbar festgelegt.

Die Erfindung erlaubt es ohne größere Probleme, sämtliche Beaufschlagungen der diversen hydraulischen Zylinder steuerungstechnisch zu automatisieren.

Die Erfindung ist nachfolgend anhand eines in den Zeichnungen dargestellten Ausführungsbeispiels näher erläutert. Es zeigen:
- Figur 1: im Schema einen vertikalen Längsschnitt durch eine untertägige Strecke im Bereich eines Streb-Streckenübergangs mit einem Ausbaugestell in der Seitenansicht und einem Antriebskopf eines Strebförderers in dünner Linienführung;
- Figur 2: einen horizontalen Querschnitt durch die Darstellung der Figur 1 entlang der Linie II-II, in Richtung der Pfeile lla gesehen und
- Figur 3: einen vertikalen Querschnitt durch die Darstellung der Figur 1 entlang der Linie III-III, in Richtung der Pfeile IIIa gesehen.

Mit 1 ist in den Figuren 1 bis 3 ein Streckenausbaugespann aus zwei nebeneinander angeordneten Ausbaugestellen 2 bezeichnet.

3 bezeichnet eine im Querschnitt im Wesentlichen rechteckige untertägige Strecke mit annähernd horizontal verlaufender Streckensohle 4 und demgegenüber geneigt verlaufender Streckenfirste 5 (Figur 3). Der freie Streckenquerschnitt ist durch Anker 6 gesichert.

Mit 7 ist der Antriebskopf eines Strebförderers 8 mit Übergang auf einen Streckenförderer 9 sowie mit Antrieben 10 für den Strebförderer 8 und 11 für eine nicht näher veranschaulichte Gewinnungsmaschine bezeichnet. Der Maschinenrahmen 12 des Antriebskopfs 7 stützt sich auf einer auf der Streckensohle 4 liegenden Bodenplatte 13 ab.

Jedes Ausbaugestell 2 weist eine Kufe 14, vier teleskopierbare sowie hydraulisch beaufschlagbare Stempel 15, eine von den Stempeln 15 getragene Kappe 16 sowie zwei im rückwärtigen Bereich des Ausbaugestells 2 die Kufe 14 mit der Kappe 16 gelenkig verbindende Lemniskatenlenkeranordnung 17 aus jeweils zwei Führungslenkern 18 und einem Bruchschildlenker 19 auf. Der Bruchschildlenker 19 verhindert ein Eindringen von Haufwerk HW in die Ausbaugestelle 2.

Die Kappe 16 ist entlang ihrer Längsrichtung in zwei Teilkappen 20 geteilt, die, wie die Figur 3 erkennen lässt, mit ihren einander zugewandten Seitenflächen 21 sich kontaktieren. Jede Teilkappe 20 wird von zwei in Längsrichtung der Teilkappen 20 hintereinander liegenden Stempeln 15 unterfangen. Ferner ist zwischen jeder Teilkappe 20 und der Kufe 14 eine Lemniskatenlenkeranordnung 17 vorgesehen.

Die Figuren 1 und 2 lassen erkennen, dass jede Teilkappe 20 mit einer Vorbaukappe 22 versehen ist, die über den Antriebskopf 7 ragt und gegenüber der Teilkappe 20 mit Hilfe eines hydraulisch beaufschlagbaren Schrägzylinders 23 um eine Achse 24 vertikal schwenkbar ist. Dazu sind das Zylindergehäuse 25 an die Teilkappe 20 und die Kolbenstange 26 an die Vorbaukappe 22 angelenkt.

Wie die Figur 3 ferner erkennen lässt, sind die Anbindungen 27 der Stempel 15 an die jeweiligen Teilkappen 20 bezüglich der vertikalen Kontaktebene KE zwischen den Teilkappen 20 eines Ausbaugestells 2 in Richtung auf die einander abgewandten Seitenflächen 28 versetzt angeordnet. Die Teilkappen 20 werden folglich von den Stempeln 15 asymmetrisch unterfangen.

Durch die Aufgliederung der Kappe 16 eines Ausbaugestells 2 in zwei Teilkappen 20 werden oberhalb der jeweils unteren Teilkappe 20 zwischen deren Oberseite 29, der Seitenfläche 21 der nächsthöheren Teilkappe 20 und der Streckenfirste 5 sowie oberhalb der unteren Teilkappe 20 der einander benachbarten Teilkappen 20 der beiden Ausbaugestelle 2 jeweils dreieckförmige Zwickel 30 gebildet, in welchen sich Haufwerk 31 ansammelt. Dieses Haufwerk 31 wird über die gesamte Länge der Teilkappen 20 mitgeschleppt und füllt die Zwickel 30 auf. Auf diese Weise ist auch bei einer geneigten Streckenfirste 5 eine weitgehende flächige Anpressung der Teilkappen 20 an die Streckenfirste 5 und damit eine Verteilung der Flächenpressung gewährleistet.

Die Kufen 14 der Ausbaugestelle 2 weisen Längskanäle 32 auf, in denen Rückgestänge 33 zwangsgeführt sind. Die in Rückrichtung der Ausbaugestelle 2 vorderen Enden 34 der Rückgestänge 33 sind über U-förmige Gleithülsen unter Zwischenschaltung von Gelenken 36 an Führungsleisten 35 von Anschlageinheiten 38 befestigt. Die Anschlageinheiten 38 sind umsteckbar an der Bodenplatte 13 festgelegt. Die Gleithülsen 35 der Rückgestänge 33 können mit Hilfe von hydraulisch beaufschlagbaren Verlagerungszylindern 39 quer zur Längserstreckung der Rückgestänge 33 entlang der Führungsleisten 37 verlagert werden.

Die rückwärtigen Enden 40 der Rückgestänge 33 sind mit den Kolbenstangen 41 von hydraulisch beaufschlagbaren Rückzylindern 42 gelenkig verbunden. Die Zylindergehäuse 43 der Rückzylinder 42 sind an Traversen 44 der Kufen 14 angeschlagen, welche die vorderen Enden der Rückgestänge 33 überbrücken.

Zwischen den vorderen Enden 34 der Rückgestänge 33 und den Traversen 44 sind hydraulisch beaufschlagbare Hubzylinder 45 angeordnet. Die Kolbenstangen 46 der Hubzylinder 45 sind an die Traversen 44 und die Zylindergehäuse 47 an die Rückgestänge 33 gelenkig angeschlagen.

Beim Verlagern des Maschinenrahmens 12 mit dem Antriebskopf 7 entsprechend dem jeweiligen Maß des Gewinnungsfortschritts bleiben die Ausbaugestelle 2 zwischen der Streckensohle 4 und der Streckenfirste 5 verspannt, so dass sie ein Widerlager bilden. Werden nunmehr die Kolbenstangenräume der Rückzylinder 42 beaufschlagt, so wird der Maschinenrahmen 12 um das gewünschte Maß in Abbaurichtung weiter verlagert. Ist dieses Maß erreicht, werden die Stempel 15 entsprechend entlastet, so dass die Verspannung zwischen der Streckenfirste 5 und der Streckensohle 4 aufgehoben wird. Danach werden die Hubzylinder 45 im Ausfahrsinne beaufschlagt und auf diese Weise die vorderen Teile 48 der Kufen 14 angehoben. Anschließend werden die Kolbenräume der Rückzylinder 42 beaufschlagt und auf diese Weise die beiden Ausbaugestelle 2 nachgezogen.

Sodann werden die Hubzylinder 45 wieder entlastet, die Kufen 14 auf die Streckensohle 4 abgesenkt und dann die Stempel 15 wieder verspannt, so dass die Kufen 14 an die Streckensohle 4 und die Teilkappen 20 an die Streckenfirste 5 gedrückt werden.

### Bezugszeichen:

- 1 -: Streckenausbaugespann
- 2 -: Ausbaugestelle
- 3 -: Strecke
- 4 -: Streckensohle
- 5 -: Streckenfirste
- 6 -: Anker
- 7 -: Antriebskopf
- 8 -: Strebförderer
- 9 -: Streckenförderer
- 10 -: Antrieb f. 8
- 11 -: Gewinnungsmaschinenantrieb
- 12 -: Maschinenrahmen
- 13 -: Bodenplatte v. 12
- 14 -: Kufen v. 2
- 15 -: Stempel
- 16 -: Kappen
- 17 -: Lemniskatenlenkeranordnung
- 18 -: Führungslenker v. 17
- 19 -: Bruchschildlenker v. 17
- 20 -: Teilkappen v. 16
- 21 -: Seitenflächen v. 20
- 22 -: Vorbaukappen
- 23 -: Schrägzylinder
- 24 -: Schwenkachsen
- 25 -: Zylindergehäuse v. 23
- 26 -: Kolbenstange v. 23
- 27 -: Anbindungen v. 15 an 20
- 28 -: Seitenflächen v. 20
- 29 -: Oberseiten v. 20
- 30 -: Zwickel
- 31 -: Haufwerk in 30
- 32 -: Längskanäle in 14
- 33 -: Rückgestänge
- 34 -: vordere Enden v. 33
- 35 -: Gleithülsen
- 36 -: Gelenke
- 37 -: Führungsleiste an 38
- 38 -: Anschlageinheit
- 39 -: Verlagerungszylinder
- 40 -: rückwärtige Enden v. 33
- 41 -: Kolbenstangen v. 42
- 42 -: Rückzylinder
- 43 -: Zylindergehäuse v. 42
- 44 -: Traverse
- 45 -: Hubzylinder
- 46 -: Kolbenstangen v. 45
- 47 -: Zylindergehäuse
- 48 -: vordere Teile v. 14

- HW -: Haufwerk
- KE -: Kontaktebene zw. 20

## Patentansprüche

1. Ausbaugestell für eine untertägige Strecke (3), das eine Kufe (14), eine Kappe (16) sowie zwischen die Kufe (14) und die Kappe (16) eingegliederte, hydraulisch beaufschlagbare Stempel (15) aufweist, **dadurch gekennzeichnet, dass** die Kappe (16) entlang ihrer Längsrichtung geteilt und jede Teilkappe (20) für sich durch mindestens einen auf der ungeteilten Kufe (14) gelagerten Stempel (15) frei beweglich unterfangen ist.

2. Ausbaugestell nach Anspruch 1, **dadurch gekennzeichnet, dass** die Anlenkungen (27) der Stempel (15) an die Teilkappen (20) bezüglich der vertikalen Kontaktebene (KE) zwischen den Teilkappen (20) in Richtung auf die einander abgewandten Seitenflächen (28) versetzt angeordnet sind.

3. Ausbaugestell nach Anspruch 1 oder 2, **dadurch gekennzeichnet, dass** jede Teilkappe (20) durch zwei hintereinander liegende Stempel (15) und eine Lemniskatenlenkeranordnung (17) mit der Kufe (14) verbunden ist.

4. Ausbaugestell nach einem der Ansprüche 1 bis 3, **dadurch gekennzeichnet, dass** die Kufe (14) in Längsrichtung von einem an der Kufe (14) zwangsgeführten Rückgestänge (33) durchsetzt ist, das einerseits über einen hydraulisch beaufschlagbaren Rückzylinder (42) mit der Kufe (14) und andererseits über eine Anschlageinheit (38) zumindest mittelbar mit einem von der Kappe (16) übergriffenen Antriebskopf (7) eines Strebförderers (8) verbunden ist, wobei der Rückzylinder (42) mit seiner Kolbenstange (41) an das rückwärtige Ende (40) des Rückgestänges (33) und mit seinem Zylindergehäuse (43) an eine das Rückgestänge (33) im vorderen Teil (48) der Kufe (14) überbrückende Traverse (44) angeschlagen ist.

5. Ausbaugestell nach Anspruch 4, **dadurch gekennzeichnet, dass** ein vertikal ausgerichteter, hydraulisch beaufschlagbarer Hubzylinder (45) zum Anheben der Kufe (14) vorgesehen ist, wobei der Hubzylinder (45) über sein Zylindergehäuse (47) mit dem vorderen Ende (34) des Rückgestänges (33) und über seine Kolbenstange (46) mit der Traverse (44) verbunden ist.

6. Ausbaugestell nach Anspruch 4 oder 5, **dadurch gekennzeichnet, dass** der Koppelbereich (35) des Rückgestänges (33) mit der Anschlageinheit (38) durch einen sich quer zum Längsverlauf der Kufe (14) erstreckenden, horizontalen, hydraulisch beaufschlagbaren Verlagerungszylinder (39) entlang der Anschlageinheit (38) verschiebbar ist.

7. Ausbaugestell nach einem der Ansprüche 4 bis 6, **dadurch gekennzeichnet, dass** die Anschlageinheit (38) an einer Bodenplatte (13) des Maschinenrahmens (12) des Antriebskopfs (7) umsteckbar festgelegt ist.

## Claims

1. Stope support for an underground gallery (3), which has a runner (14), a cap (16) and hydraulically loadable rams (15) integrated between the runner (14) and the cap (16), **characterized in that** the cap (16) is divided along its longitudinal direction and each part cap (20) is independently underpinned such that it can move freely by at least one ram (15) mounted on the undivided runner (14).

2. Stope support according to Claim 1, **characterized in that** the attachments (27) of the rams (15) to the part caps (20) are arranged to be offset in the direction of the side surfaces facing away from one another (28) with respect to the vertical contact plane (KE) between the part caps (20).

3. Stope support according to Claim 1 or 2, **characterized in that** each part cap (20) is connected to the runner (14) by two rams (15) located behind each other and a lemniscate link arrangement (17).

4. Stope support according to one of Claims 1 to 3, **characterized in that** the runner (14) is pierced in the longitudinal direction by a movement linkage (33) guided positively on the runner (14), which at one end is connected to the runner (14) via a hydraulically loadable movement cylinder (42) and at the other end is connected via a stop unit (38), at least indirectly, to a drive head (7) of a face conveyor (8) over which the cap (16) reaches, the movement cylinder (42) butting up with its piston rod (41) against the rear end (40) of the movement linkage (33), and butting up with its cylinder housing (43) against a crossmember (44) bridging over the movement linkage (33) in the front part (48) of the runner (14).

5. Stope support according to Claim 4, **characterized in that** a vertically aligned, hydraulically loadable lifting cylinder (45) is provided in order to raise the runner (14), the lifting cylinder (45) being connected via its cylinder housing (47) to the front end (34) of the movement linkage (33) and via its piston rod (46) to the crossmember (44).

6. Stope support according to Claim 4 or 5, **characterized in that** the coupling region (35) of the movement linkage (33) to the stop unit (38) can be displaced along the stop unit (38) by a horizontal, hydraulically loadable displacement cylinder (39) extending transversely with respect to the longitudinal course of the runner (14).

7. Stope support according to one of Claims 4 to 6, **characterized in that** the stop unit (38) is detachably fixed to a base plate (13) of the machine frame (12) of the drive head (7).

## Revendications

1. Chevalet de soutènement pour une galerie souterraine (3) qui présente un patin (14), un chapeau (16) et des étançons (15) actionnables hydrauliquement étant incorporés entre le patin (14) et le chapeau (16), **caractérisé en ce que** le chapeau (16) est divisé le long de sa longueur et que chaque partie de chapeau (20) en elle-même est soutenue de façon librement mobile par au moins un étançon (15) logé sur le patin non divisé (14).

2. Chevalet de soutènement selon la revendication 1, **caractérisé en ce que** les ancrages (27) des étançons (15) par rapport au plan de contact vertical (KE) entre les parties de chapeaux (20) sont disposés de façon décalée dans la direction des faces latérales (28) détournées entre elles.

3. Chevalet de soutènement selon la revendication 1 ou 2, **caractérisé en ce que** chaque partie de chapeau (20) est raccordée par étançons encastrés (15) et un agencement de guidage de lemniscate (17) du patin (14).

4. Chevalet de soutènement selon l'une des revendications 1 à 3, **caractérisé en ce que** le patin (14) est traversé dans sa direction longitudinale par une contre-tige (33) guidée par contrainte sur le patin (14), laquelle est d'une part raccordée par le biais d'un vérin de retour hydraulique (42) avec le patin (14) et d'autre part par le biais d'une unité d'accrochage (38) au moins indirectement à une tête d'entraînement (7) emprisonnée par le dessus par le chapeau (16), d'un convoyeur de taille (8), dans lequel le vérin de retour (42) est accroché par sa tige de piston (41) sur l'extrémité arrière (40) de la contre-tige (33) et par son logement de vérin (43) sur une traverse reliant la contre-tige (33) dans la partie avant (48) du patin (14).

5. Chevalet de soutènement selon la revendication 4, **caractérisé en ce qu'**un vérin de levage (45) actionnable hydrauliquement, orienté verticalement est prévu pour soulever le patin (14), dans lequel le vérin de levage (45) est raccordé par l'extrémité avant (34) de la contre-tige (33) et par le biais de sa tige de piston (46) à la traverse (44).

6. Chevalet de soutènement selon la revendication 4 ou 5, **caractérisé en ce que** la zone d'accouplement (35) de la contre-tige (33) est déplaçable avec l'unité d'accrochage (36) le long de l'unité d'accrochage par un vérin de déplacement (39) horizontal, actionné hydrauliquement, s'étendant transversalement par rapport au trajet longitudinal du patin (14).

7. Chevalet de soutènement selon l'une des revendications 4 à 6, **caractérisé en ce que** l'unité d'accrochage (38) est fixé de façon démontable sur une plaque de fond (13) du châssis de machine (12) de la tête d'entraînement (7).
